# EUROPÄISCHE PATENTSCHRIFT

(11) **EP 0 940 788 B1**
(45) Veröffentlichungstag und Bekanntmachung des Hinweises auf die Patenterteilung: **24.07.2002**
(21) Anmeldenummer: 98117539.1
(22) Anmeldetag: 16.09.1998
(51) Int. Cl.: G08B 17/10, G08B 7/06, G08B 5/36

(54) **Melder**
Detector
Détecteur

(30) Priorität: 03.03.1998 DE 19808872
(43) Veröffentlichungstag der Anmeldung: 08.09.1999
(73) Patentinhaber: ROBERT BOSCH GMBH, 70442 Stuttgart (DE)
(72) Erfinder: Schneid, Manfred, 85586 Poing (DE)

(56) Entgegenhaltungen:
- DE-A- 3 806 217

## Beschreibung

### Stand der Technik

Die Erfindung geht von der Gattung aus, wie im unabhängigen Anspruch 1 angegeben, und bezieht sich bevorzugt auf einen Brandmelder.

Bei den heutigen Brandmeldern wird der Alarmzustand (der eingetreten ist, wenn der Brandmelder einen Brand erkannt und an seine Zentrale gemeldet hat) mittels einer roten Leuchtdiode, die an der Außenhaut des Melders, also sichtbar angeordnet ist, punktförmig dargestellt.

Brandmelder bestehen mechanisch im wesentlichen aus zwei Teilen: einem Sockel und einem Melderkopf. Der Sockel wird an eine Decke geschraubt und verkabelt, der Melderkopf wird mit dem Sockel mittels eines Bajonettverschlusses kontaktiert und verriegelt. Die Leuchtdiode sitzt am Melderkopf. Dabei gibt es zwei Varianten:
- Bei der älteren Variante (netzoptischer Melder NOM 100 von TELENORMA) hat der Melder eine parallel zur Decke verlaufende Abschlussebene, die aus jeder Richtung zu sehen ist. In der Nähe des Randes dieser Ebene befindet sich eine aus allen Richtungen sichtbare LED als Leuchtanzeiger.
- Bei der neueren Version (optischer Rauchmelder GOM 120 von Bosch Telecom GmbH) hat der Melder eine tiefliegende, runde Abschlussfläche, die von einer höherliegenden, d. h. näher an der Decke liegenden, die Außenhaut des Melders mitbildenden, konischen Ringfläche umgeben ist; zwischen dieser Ringfläche und der Abschlussfläche befinden sich Öffnungen, in die der zu meldende Rauch eintreten kann. Als Leuchtanzeiger ist auf der Ringfläche eine LED vorgesehen, die aber nicht aus allen Richtungen sichtbar ist, da sie bei bestimmten Blickrichtungen von der Abschlussfläche verdeckt ist.

Daraus ergibt sich das Problem, dass der Sockel bereits so lagerichtig an der Decke montiert werden muss, dass die LED nach dem Aufsetzen des Melderkopfes in Richtung Raumeingang zeigt. Da die Installationsarbeit des Sockels teilweise von Subunternehmern ausgeführt wird und diese oft nicht auf die Montagerichtung achten, gibt es für den Monteur, der letztlich nur noch den Melderkopf aufsetzen soll, erheblichen Mehraufwand, wenn die Verdrahtung des Sockels wieder gelöst, der Sockel abgenommen, neue Befestigungslöcher lagerichtig gebohrt und der Sockel neu montiert und wieder verdrahtet werden muss.

Die Offenlegungsschrift DE 38 06 217 A 1 beschreibt eine Rundumleuchte, die einen Gehäusekörper mit Lumineszenzdioden aufweist. Die Lumineszenzdioden sind auf vorzugsweise parallel zueinander und senkrecht zur Gehäusekörper-Längsachse verlaufenden Ebenen so angeordnet, dass in einem Umkreis von 360° um den Gehäusekörper aus allen Richtungen mindestens eine Lumineszenzdiode je Ebene beim Aussenden von Licht wahrnehmbar ist.

### Vorteile der Erfindung

Der Anmeldungsgegenstand mit den Merkmalen des Anspruches 1 hat folgenden Vorteil:
Dadurch daß bei dem neuen Melder, insbesondere Brandmelder, das zur Leuchtanzeige dienende Licht an kranzförmig um den Melder herum angeordneten Stellen der Außenhaut austreten kann, ist der Alarmzustand des Melders sicher erkennbar unabhängig von der Montagerichtung des Sockels.

Vorteilhafte Weiterbildungen sind in den abhängigen Ansprüchen angegeben, deren Merkmale auch, soweit sinnvoll, miteinander kombiniert werden können.

### Zeichnung

Ein Ausführungsbeispiel der Erfindung ist in der Zeichnung dargestellt und im Folgenden näher erläutert. Dabei sind bei mehreren Figuren jeweils dieselben Bezugszeichen für im wesentlichen gleiche Teile verwendet. Schematisch ist gezeigt in
- Figur 1:: ein Melder nach der Erfindung in perspektivischer Darstellung,
- Figur 2:: ein Melder nach dem Stand der Technik in Seitenansicht.

Figur 2 zeigt die oben erwähnte zweite bekannte Version eines Melders mit Sockel 1, deckenferner Abschlußebene 2, Melderkopf 3 und LED 4 auf einer konischen Ringfläche, welche Einlaßöffnungen 5 für Rauch umgibt.

### Beschreibung des Ausführungsbeispiels

Der Melder nach der Erfindung entsprechend Figur 1 weist ebenfalls einen Sockel 1 und einen Melderkopf 3 auf. Oberhalb von Raucheinlaßöffnungen 6 sind kranzförmig Leuchtflächen 7 eines oder mehrerer Lichtleiter angeordnet, der/die Licht von einer einzigen SMD-Leuchtdiode, die auf einer Leiterplatte im Inneren des Melders angelötet ist, zur Außenhaut des Melders leiten, die durch die Leuchtflächen mitgebildet wird.

## Patentansprüche

1. Melder für Deckenmontage, mit von außen sichtbarem Leuchtanzeiger, wobei dieser auf dem im Betrieb sichtbaren Melderoberflächenteil eine oder mehrere kranzförmig angeordnete und in unterschiedliche Richtungen abstrahlende Leuchtflächen (7) aufweist, **dadurch gekennzeichnet, dass** der Leuchtanzeiger einen oder mehrere Lichtleiter aufweist, die von einer einzigen Lichtquelle zur Leuchtfläche beziehungsweise zu den Leuchtflächen (7) führen.

2. Melder nach Anspruch 1, **dadurch gekennzeichnet, dass** die Leuchtfläche (7) den Melder ringförmig umgibt.

3. Melder nach einem der vorangehenden Ansprüche, **dadurch gekennzeichnet, dass** der Melder einen für die Deckenmontage vorbereiteten Sockel (1) und einen davon lösbaren Melderkopf (3) aufweist und die Leuchtfläche bzw. Leuchtflächen (7) den Melderkopf (3) kranzförmig umgibt bzw. umgeben.

## Claims

1. Detector for ceiling mounting, with an externally visible luminous indicator, the latter having on the surface part of the detector which is visible during operation one or more luminous areas (7) arranged in the form of a ring and radiating in different directions, **characterized in that** the luminous indicator has one or more light guides, which lead from a single light source to the luminous area or to the luminous areas (7).

2. Detector according to Claim 1, **characterized in that** the luminous area (7) surrounds the detector in the form of a ring.

3. Detector according to one of the preceding claims, **characterized in that** the detector has a base (1), prepared for ceiling mounting, and a detector head (3), which can be detached from the said base, and the luminous area or luminous areas (7) surrounds or surround the detector head (3) in the form of a ring.

## Revendications

1. Détecteur monté au plafond, comportant un indicateur lumineux visible de l'extérieur, celui-ci étant prévu sur la surface supérieure du détecteur, visible en fonctionnement, de surfaces lumineuses (7) réparties sur une ou plusieurs couronnes et émettant dans des directions différentes,
**caractérisé en ce que**
l'indicateur lumineux comporte un ou plusieurs guides de lumière conduisant d'une unique source lumineuse vers la surface éclairante ou les surfaces éclairantes (7).

2. Détecteur monté au plafond, selon la revendication 1,
**caractérisé en ce que**
la surface lumineuse (7) entoure le détecteur sur une forme annulaire.

3. Détecteur monté au plafond, selon l'une des revendications 1 et 2,
**caractérisé en ce que**
le détecteur comporte un socle (1) préparé pour le montage au plafond et une tête de détecteur (3) détachable du socle, entourant la surface lumineuse ou les surfaces lumineuses (7) de la tête de détecteur (3) suivant une forme de couronne.
